# DEMANDE DE BREVET EUROPEEN

(11) **EP 4 692 956 A1**
(43) Date de publication de la demande: **11.02.2026**
(21) Numéro de dépôt: 24193265.6
(22) Date de dépôt: 07.08.2024
(51) Int. Cl.: G04B 11/00, G04F 7/08

(54) **MÉCANISME DE CHRONOGRAPHE À EMBRAYAGE VERTICAL**

(71) Demandeur: Patek Philippe SA Genève, 1204 Genève (CH)
(72) Inventeur: Vuillemin, Didier, 1228 Plan-les-Ouates (CH); Glaus, Dimitri, 1228 Plan-les-Ouates (CH); Da Silva, Jorge, 1228 Plan-les-Ouates (CH)
(74) Mandataire: P&TS SA (AG, Ltd.)

(57) **Abrégé**

L'invention concerne un mécanisme de chronographe pour mouvement horloger, comportant un mobile de chronographe (10), de type à embrayage vertical, comprenant un axe de chronographe (12), un mobile d'embrayage (24) monté en rotation libre sur l'axe de chronographe (12), une flasque (18) montée sur l'axe de chronographe (41), et un organe de contrainte (22) agissant sur ladite flasque (18). Le mécanisme de chronographe (10) comporte en outre un dispositif d'actionnement comprenant une pièce d'actionnement (26) comportant un corps (28) agencé au moins partiellement autour du mobile d'embrayage (24) et un moyen d'actionnement (32) pour actionner le corps (28) en rotation autour de l'axe de chronographe (12). Le dispositif comprend en outre une surface profilée (29) et au moins un élément d'actionnement (62) agencé pour coopérer avec la surface profilée afin que la rotation de la pièce d'actionnement (26) dans un sens et un sens opposé induise respectivement une élévation et un abaissement du corps (28) pour amener le mobile de chronographe (10) dans une configuration respectivement débrayée et embrayée. Le mécanisme de chronographe (10) comporte en outre un organe de découplage (34) agencé partiellement entre la flasque (18) et le corps (28) pour que la rotation de celui-ci ne soit pas transmise à la flasque.

## Description

### Domaine technique

La présente invention concerne un mécanisme de chronographe comprenant un mobile de chronographe à embrayage vertical doté d'une commande d'embrayage peu encombrante et fiable. L'invention concerne également un mouvement chronographe comprenant le mécanisme de chronographe ainsi qu'une pièce d'horlogerie comportant un tel mouvement.

### Etat de la technique

Dans un chronographe à embrayage de type vertical, un disque d'embrayage, typiquement une flasque, est agencé pour occuper une position débrayée, correspondant à la position d'arrêt du chronographe, et une position embrayée. Celle-ci correspond à la position de marche du chronographe, où la flasque est entraînée par friction par un mobile d'embrayage relié cinématiquement au rouage de finissage du mouvement horloger afin de transmettre le mouvement à l'axe de chronographe qui porte l'aiguille des secondes pour la mesure du temps chronométré.

La commande de l'embrayage est réalisée par une pince agencée pour coopérer avec un cône solidaire du disque d'embrayage pour déplacer axialement celui-ci de la position débrayée à la position embrayée et vice et versa. EP2015145 divulgue un exemple de mécanisme de chronographe commandé par une pince.

Les chronographes comprenant un embrayage vertical à pince présentent plusieurs inconvénients. Le déplacement des deux branches de la pince n'est pas linéaire mais angulaire, ce qui peut créer une perte d'état, et par conséquent une perte d'information du temps chronométré au cours du débrayage du disque d'embrayage. Par ailleurs, le soulèvement du cône du disque de débrayage par la pince est réalisé uniquement par deux points d'appui. Cela peut provoquer un déséquilibre axial du cône engendrant des frottements au cours des phases d'embrayage et de débrayage. Enfin, l'amplitude du déplacement des branches de la pince est importante et s'effectue dans le plan du mouvement. Un espace conséquent doit ainsi être prévu dans le mouvement augmentant l'encombrement de celui-ci.

### Bref résumé de l'invention

Un but de la présente invention est par conséquent de proposer un mécanisme de chronographe exempt des limitations susvisées.

Plus particulièrement, un but de la présente invention est de proposer un mécanisme de chronographe doté d'un mobile de chronographe à embrayage vertical offrant une meilleure stabilité lors des phases d'embrayage et de débrayage du chronographe.

Un autre but de la présente invention est de proposer un mécanisme chronographe à embrayage vertical plus compact.

Selon l'invention, ces buts sont atteints, au moins en partie, par un mécanisme de chronographe pour mouvement horloger, comportant un mobile de chronographe, de type à engrenage vertical, comprenant un axe de chronographe, un mobile d'embrayage monté en rotation libre sur l'axe de chronographe, une flasque solidaire en rotation de l'axe de chronographe, et un organe de contrainte agissant sur ladite flasque. Le mécanisme de chronographe comporte en outre un dispositif d'actionnement pour déplacer la flasque par rapport à l'axe de chronographe afin d'amener le mobile de chronographe, d'une part, dans une configuration embrayée dans laquelle la flasque est en appui contre le mobile d'embrayage afin d'entrainer en rotation l'axe de chronographe par friction et, d'autre part, dans une configuration débrayée dans laquelle la flasque se situe à distance du mobile d'embrayage.

Selon l'invention, le dispositif d'actionnement comporte une pièce d'actionnement comprenant un corps agencé au moins partiellement autour du mobile d'embrayage et un moyen d'actionnement pour actionner le corps en rotation autour de l'axe de chronographe. Le dispositif d'actionnement comporte en outre une surface profilée et au moins un élément d'actionnement agencé pour coopérer avec la surface profilée afin que la rotation de la pièce d'actionnement dans un sens et un sens opposé induise respectivement une élévation et un abaissement du corps pour amener le mobile de chronographe dans la configuration respectivement débrayée et embrayée. A cet effet, la surface profilée est agencée sur l'un du bâti du mouvement horloger et du corps alors que l'élément d'actionnement est agencé sur l'autre dudit bâti et dudit corps. Le mécanisme de chronographe comporte en outre un organe de découplage agencé partiellement entre la flasque et le corps pour que le mouvement de rotation de celui-ci ne soit pas transmis à la flasque.

Dans une forme de réalisation, la surface profilée est située sur la face inférieure du corps alors que l'élément d'actionnement est solidaire de la platine ou d'un pont du bâti.

Dans une forme de réalisation, la surface profilée de la face inférieure du corps comporte au moins un logement comportant un fond destiné à accueillir ledit au moins un élément d'actionnement et une face inclinée s'étendant du fond à ladite face inférieure afin que la rotation du corps induise son élévation ou son abaissement par l'action de l'élément d'actionnement sur la face inclinée dudit au moins un logement.

Dans une forme de réalisation, la surface profilée de la face inférieure du corps comporte trois logements destinés à coopérer chacun avec l'un de trois éléments d'actionnement.

Dans une forme de réalisation, le corps est de forme substantiellement annulaire.

Dans une forme de réalisation, l'organe de découplage comporte une partie fixe agencée pour être fixée au bâti du mouvement horloger, notamment à la platine ou à un pont, un élément annulaire agencé à l'intérieur de la partie fixe pour être en appui contre une face supérieure du cops annulaire et pour venir agir sur un bord annulaire de la flasque afin de surélever celle-ci par rapport au mobile de débrayage ainsi qu'au moins un organe élastique reliant la partie fixe à l'élément annulaire.

Dans une forme de réalisation, ledit au moins un organe élastique est sous la forme de plusieurs lames flexibles s'étendant le long du pourtour de l'élément annulaire.

Dans une forme de réalisation, l'organe de contrainte comporte une partie centrale montée sur l'axe de chronographe et plusieurs pattes en appui contre une surface tronconique de la flasque.

Dans une forme de réalisation, le mobile de chronographe comporte en outre un pignon de seconde solidaire du mobile d'embrayage et agencé pour être en prise avec un train de rouage du mouvement horloger.

Dans une forme de réalisation, le mobile d'embrayage est sous la forme d'une roue des secondes d'un rouage de finissage du mouvement horloger.

Dans une forme de réalisation, le mécanisme de chronographe comporte en outre une roue à colonne dotée d'un rochet, une commande de poussoir agencée pour basculer sous l'action d'une pression sur un poussoir, un cliquet actionnable par la commande de poussoir et agencé pour coopérer avec la roue à colonnes ainsi qu'une bascule coopérant avec la roue à colonnes par l'intermédiaire d'un bec. La bascule est configurée pour agir directement ou indirectement sur le moyen d'actionnement de la pièce d'actionnement de la flasque de sorte que le pivotement de la bascule amène le mobile de chronographe d'une configuration débrayée à une configuration embrayée et vice versa.

Un autre aspect de l'invention porte sur un mouvement horloger comportant le mécanisme de chronographe selon l'une des formes de réalisation susvisées ainsi que sur une pièce d'horlogerie comportant un tel mouvement.

### Brève description des figures

Des exemples de mise en oeuvre de l'invention sont indiqués dans la description illustrée par les figures annexées dans lesquelles :
- la figure 1 illustre une vue de dessus d'un mécanisme de chronographe, selon une forme de réalisation, comportant un mobile de chronographe dans une configuration embrayée ;
- la figure 2 illustre une coupe axiale du mobile de chronographe de la figure 1,
- la figure 3 illustre une vue similaire à la figure 1 lorsque le mobile de chronographe est dans une configuration débrayée ;
- la figure 4 illustre une coupe axiale du mobile de chronographe de la figure 3,
- la figure 5 illustre une vue en perspective de dessus du mobile de chronographe dans une configuration embrayée ;
- la figure 6 illustre une vue en perspective de dessus du mobile de chronographe dans une configuration débrayée ;
- la figure 7 illustre une vue en perspective de dessous du mobile de chronographe de la figure 5 ;
- la figure 8 illustre une vue en perspective de dessous du mobile de chronographe de la figure 6 ;
- la figure 9 illustre une vue de dessus de l'organe de découplage de la du mobile de chronographe, et
- la figure 10 illustre une vue en perspective de dessous de la pièce d'actionnement pour l'embrayage/débrayage du mobile de chronographe.

### Exemples de mode de réalisation de l'invention

Selon une forme d'exécution préférentielle illustrée notamment par les figures 1 et 2, le mobile de chronographe 10, de type à embrayage vertical, est intégré à un mécanisme de chronographe, d'un mouvement horloger, comprenant un mécanisme de déclenchement/arrêt conventionnel pour le déclenchement et l'arrêt du chronographe. Ce mécanisme comporte une roue à colonne 45 dotée d'un rochet 46, coopérant avec un sautoir 52, et des colonnes (cachée par le rochet). Une commande de poussoir 42, sous la forme de bascule, est agencée pour basculer sous l'action d'une pression sur un poussoir (non-illustré) et pour revenir dans sa position de repos sous l'action de la lame-ressort 54. Dans l'exemple illustré, un cliquet 44 est relié à une extrémité de la bascule 42 et est agencé pour coopérer avec la denture à dents de loup du rochet 46 de la roue à colonnes 45.

Le mécanisme de déclenchement/arrêt du chronographe comporte en outre une bascule 48 coopérant avec la roue à colonnes par l'intermédiaire d'un bec 49 sous l'action d'une lame-ressort 56. La bascule 48 est connectée à un bras d'actionnement 32 d'une pièce d'actionnement 26 (figure 10) du mobile de chronographe 10 pour le déclenchement et l'arrêt de ce dernier selon la description qui en sera faite ultérieurement. Selon une forme de réalisation, la bascule 48 est connectée au bras d'actionnement 32 par une bascule l'intermédiaire 50. Le mécanisme de déclenchement/arrêt du chronographe peut toutefois être adapté afin que la bascule 48 soit directement connectée au bras d'actionnement 32 de la pièce d'actionnement selon une variante non-illustrée.

Ainsi, deux pressions successives sur un poussoir permettent de tirer sur le rochet 46 dans le sens antihoraire par l'intermédiaire du cliquet 44 sous l'action du pivotement de la commande de poussoir 42 afin de positionner le bec 49 successivement entre deux colonnes et sur le flanc externe d'une des colonnes de la roue à colonnes 45. Cela permet d'actionner le bras d'actionnement 32 de la pièce d'actionnement respectivement dans le sens horaire et anti-horaire pour amener le mobile de chronographe 10 dans une configuration respectivement embrayée selon les figures 1 et 2 et débrayée selon les figures 3 et 4 et vice et versa.

En référence notamment aux figures 2 et 4, le mobile de chronographe 10 comprend à cet effet un axe de chronographe 12 sur lequel est chassée l'aiguille de seconde 14, un disque d'embrayage 24 solidaire d'un pignon de seconde 16 monté en rotation libre sur une portion inférieure 12c de l'axe de chronographe 12, une flasque 18 solidaire en rotation de l'axe de chronographe, et un organe de contrainte 22 (figure 5) agissant sur la flasque 18 pour maintenir une surface annuaire 19 contre le disque d'embrayage 24. Cet organe de contrainte permet également de connecter l'axe de chronographe 12 au disque d'embrayage par friction afin de pouvoir effectuer une remise à zéro du chronographe.

Le pignon 16 est agencé en prise avec un train de rouage du mouvement horloger. Selon une variante non-illustrée, le mobile d'embrayage est sous la forme d'une roue des secondes d'un rouage de finissage du mouvement horloger. Dans ce cas, le mobile de chronographe 10 est dépourvu de pignon de seconde.

Dans l'exemple illustré notamment par les figures 5 et 6, la flasque 18 comporte un bord annulaire 19 ainsi qu'une surface tronconique 20 définissant un évidement circulaire. L'organe de contrainte 22 est de préférence sous la forme d'un organe élastique comportant, d'une part, une partie centrale 22a fixée sur une rondelle 23 agencée contre une collerette 12a de l'axe de chronographe 12 comme illustré par la figure 2 et, d'autre part, des lames flexibles 22b agissant sur la surface tronconique 20 de la flasque.

Ces lames sont par exemple en nombre de trois espacées angulairement les unes des autres de 120° et s'étendant de manière radiale de la partie centrale 22a à la partie distale de chaque lame 22b. Celles-ci permettent de contraindre une surface annulaire 21 de la flasque 18 (figure 2) contre le disque d'embrayage 24 avec une force suffisante pour que la flasque puisse être entraînée par friction par le disque d'embrayage 24 dès que le mécanisme de chronographe est déclenché.

La pièce d'actionnement 26 du mobile de chronographe 10 illustrée à la figure 10 est destinée à déplacer la flasque 18 par rapport à l'axe de chronographe 12 afin d'amener le mobile de chronographe 10, d'une part, dans une configuration embrayée dans laquelle la flasque 18 est en appui contre le mobile d'embrayage 24, selon la figure 2, afin d'entrainer celui-ci par friction et, d'autre part, dans une configuration débrayée dans laquelle la flasque 18 se situe à distance du mobile d'embrayage 24 selon la figure 4.

La pièce d'actionnement 26 est de préférence d'un seul tenant et comporte de préférence un corps annulaire 28 agencé autour du mobile d'embrayage 24 et le bras d'actionnement 32 qui s'étend de manière radiale par rapport au corps annulaire pour actionner celui-ci en rotation autour de l'axe de chronographe 12. Selon une variante d'exécution, le mécanisme de déclenchement/arrêt du chronographe est adapté pour agir sur un ergot situé sur le pourtour externe du corps annulaire afin d'entrainer en rotation celui-ci. Dans ce cas, la pièce d'actionnement est dépourvue de bras d'actionnement.

Une face inférieure 29 du corps annulaire 28 est profilée pour coopérer avec au moins un élément d'actionnement 62 solidaire du bâti du mouvement. Cet élément d'actionnement est par exemple fixé sur la platine 60 ou sur un pont du mouvement horloger. Cette pièce d'actionnement à l'avantage d'être compact et de s'intégrer parfaitement dans le mobile d'embrayage permettant ainsi un gain de place significatif par rapport aux mécanismes de chronographe à pince connus.

La rotation du corps annulaire 28 dans un sens et un sens opposé réalisée par le mécanisme d'enclenchement/arrêt permet d'induire respectivement une élévation et un abaissement du corps annulaire 28 le long de l'axe de chronographe 12 pour amener le mobile de chronographe 10 dans la configuration respectivement débrayée et embrayée. Plus particulièrement, l'élévation et l'abaissement du corps annulaire est induit par l'action de l'élément d'actionnement 62 sur le profil de sa face inférieure 29 au cours de cette rotation.

Selon la forme de réalisation illustrée à la figure 10, la face inférieure 29 du corps annulaire 28 comporte une surface profilée dotée de trois logement 30 espacés les uns des autres d'environs 120° et comportant chacun un fond 30a destiné à accueillir un de trois éléments d'actionnement 62 (figure 7) et une face inclinée 30b s'étendant du fond jusqu'à cette face inférieure 29. La rotation de la pièce d'actionnement 26 permet ainsi d'induire l'élévation et l'abaissement du corps annulaire 28 par l'action de chaque élément d'actionnement 62 sur la face inclinée 30b de chaque logement 30. La course de la pièce d'actionnement 26 est ainsi limitée en hauteur à quelques millimètres ce qui permet une meilleure stabilité de la flasque lors de la phase embrayage/débrayage du chronographe par rapport aux mécanismes de chronographe à pince connus.

Les éléments d'actionnement sont par exemple sous la forme de plots 62 chassés sur la platine 60 ou un pont. Selon des variantes de réalisation, le corps annulaire peut ne comporter que deux logements, voire un seul logement destiné à coopérer avec respectivement deux ou un seul élément d'actionnement solidaire du bâti du mouvement. Dans ce cas, des moyens de guidage peuvent être prévus pour assurer la stabilité du corps annulaire lorsque celui-ci est surélevé ou abaissé par rapport au bâti du mouvement horloger.

Selon une variante d'exécution non-illustrée, la surface profilée décrite ci-dessus peut se situer sur le bâti du mouvement horloger notamment sur la platine ou sur un pont alors que les éléments d'actionnement destinés à coopérer avec cette surface profilée sont fixés sur la face inférieure du corps annulaire. Ainsi, la rotation du corps annulaire permet également d'induire respectivement une élévation et un abaissement du corps annulaire le long de l'axe de chronographe pour amener le mobile de chronographe dans la configuration respectivement débrayée et embrayée

En référence notamment aux figures 2, 4 et 9, le mobile de chronographe 10 comporte en outre un organe de découplage 34 agencé partiellement entre le corps annulaire 28 et le bord annulaire 19 de la flasque 18. Ainsi, la flasque est désaccouplée du mobile d'embrayage 24 afin que la flasque ne soit pas entraînée par la rotation du cops annulaire. Cela permet d'éviter une perte d'état du temps chronométré lors de l'arrêt du chronographe. A cet effet, l'organe de découplage 34 comporte une partie fixe 36 dotée d'oeillets de fixation pour sa fixation sur le bâti du mouvement horloger, notamment sur la platine 60 ou sur un pont, un élément annulaire 38 agencé à l'intérieur de la partie fixe 36 qui est en appui contre une face supérieure du cops annulaire 28 et pour venir agir sur un côté inférieur d'un bord annulaire 19 de la flasque 18 (figure 4) pour surélever celle-ci par rapport au mobile de débrayage 24 ainsi qu'au moins un organe élastique 40 reliant la partie fixe 36 à l'élément annulaire 38 pour que la forme de l'organe de découplage 34 puisse s'adapter à la position surélevée ou abaissée du corps annulaire.

Dans l'exemple illustré à la figure 9, l'organe élastique de l'organe de découplage 34 est sous la forme de plusieurs lames flexibles 40, par exemple cinq lames, s'étendant sur l'intégralité du pourtour de l'élément annulaire 38. Ces lames flexibles permettent un déplacement vertical stable de la pièce d'actionnement 26 au cours des phases d'embrayage et débrayage du mobile de chronographe 10.

Selon la description susvisée se rapportant au mécanisme d'enclenchement/arrêt du mobile de chronographe 10, l'actionnement de la commande de poussoir 42 par un poussoir (non-illustré) permet d'actionner le bras d'actionnement 32 dans le sens horaire, selon la figure 1, pour amener le mobile de chronographe 10 dans une configuration embrayée selon la figure 2. A cet instant, sous l'action de l'organe de contrainte 22, la flasque 18 est en appui contre le disque d'embrayage 24, lequel est entraîné en rotation par le pignon 16 en prise avec un rouage d'un mouvement relié au rouage de finissage. L'axe de chronographe 12 est ainsi entraîné en rotation par la flasque 18 au gré de la rotation saccadée du rouage de finissage en fonction de la fréquence d'oscillation du balancier-spiral.

Dans la configuration embrayée du mobile de chronographe 10 et au regard de la figure 7, les trois plots 62 de la platine 60 se trouvent dans les trois logements 30 du corps annulaire.

Une pression supplémentaire sur le poussoir du mécanisme d'enclenchement/arrêt du mobile de chronographe 10 permet d'actionner le bras d'actionnement 32 dans le sens anti-horaire horaire selon la figure 3, ce qui permet de surélever le corps annulaire de la pièce d'actionnement par l'action des plots 62 sur les faces inclinées respectives 30b des logements jusqu'à ce que la tête des plots se trouve en appui sur la face inférieure 29 du corps annulaire 28 comme illustré par la figure 8.

Au cours du passage de la configuration embrayée à la configuration débrayée du mécanisme de chronographe, la face supérieure du corps annulaire 28 est en contact avec la face inférieure de l'élément annulaire 38 de l'organe de découplage est se déplace angulairement par rapport à cette dernière. L'organe de découplage permet ainsi de transmettre uniquement le mouvement du corps annulaire le long de l'axe de chronographe 12 assurant ainsi l'arrêt du chronographe dès que la flaque 18 n'est plus en contact du disque d'embrayage 24.

On comprendra que diverses modifications et/ou améliorations évidentes pour un homme du métier peuvent être apportées au mécanisme de chronographe selon la forme de réalisation qui fait l'objet de la présente description sans sortir du cadre de l'invention définie par les revendications annexées. Par exemple, tout type de mécanisme de déclenchement/arrêt peut être envisagé pour actionner le bras d'actionnement de la pièce d'actionnement dans le sens horaire et antihoraire.

Par ailleurs, le corps de la pièce d'actionnement peut revêtir une forme différente, typiquement une forme partiellement annulaire s'étendant par exemple sur 180°, du moment où un ou plusieurs points de contact entre la surface profilée et le ou chaque élément d'actionnement agencé pour coopérer avec celle-ci peut être réalisés afin de pouvoir élever la flasque. Dans ce cas, l'organe de découplage est adapté pour reposer sur la surface supérieure du corps en fonction de la forme de ce dernier.

### Liste de références

Mobile de chronographe 10
   Axe de chronographe 12
      Collerette 12a
      Portion supérieure 12b
      Portion inférieure 12c
   Aiguille de seconde 14
   Pignon de seconde 16
   Flasque 18
      Bord annulaire 19
      Surface tronconique 20
      Surface annulaire 21
   Organe de contrainte 22
      Partie centrale 22a
      Lames flexibles 22b
   Rondelle 23
   Mobile d'embrayage 24 (e.g. disque, roue des secondes)
   Pièce d'actionnement 26
      Corps annulaire 28
         Face inférieure 29
         Logements 30
            Fond 30a
            Face inclinée 30b
      Moyen d'actionnement 32
   Organe de découplage 34
      Partie fixe 36
         illets de fixation 37
      Elément annulaire 38
      Organe élastique 40 (lame-ressort)
Commande de poussoir 42
   Cliquet 44
   Roue à colonne 45
   Rochet 46
   Bascule principale 48
      Bec 49
   Bascule intermédiaire 50
   Sautoir 52
   Lame-ressort 54, 56
Platine 60
Elément d'actionnement 62 (e.g. plot)

## Revendications

1. Mécanisme de chronographe pour mouvement horloger, comportant un mobile de chronographe (10), de type à embrayage vertical, comprenant un axe de chronographe (12), un mobile d'embrayage (24) monté en rotation libre sur l'axe de chronographe (12), une flasque (18) solidaire en rotation de l'axe de chronographe (12), et un organe de contrainte (22) agissant sur ladite flasque (18), le mécanisme de chronographe comportant en outre un dispositif d'actionnement pour déplacer la flasque (18) par rapport à l'axe de chronographe (12) afin d'amener le mobile de chronographe (10), d'une part, dans une configuration embrayée dans laquelle la flasque (18) est en appui contre le mobile d'embrayage (24) afin d'entrainer en rotation l'axe de chronographe (12) par friction et, d'autre part, dans une configuration débrayée dans laquelle la flasque (18) se situe à distance du mobile d'embrayage (24), **caractérisé en ce que** le dispositif d'actionnement comporte une pièce d'actionnement (26) dotée d'un corps (28) agencé au moins partiellement autour du mobile d'embrayage (24) et d'un moyen d'actionnement (32) pour actionner le corps (28) en rotation autour de l'axe de chronographe (12), une surface profilée (29) agencée sur l'un du bâti du mouvement horloger et du corps (28) et au moins un élément d'actionnement (62) agencé sur l'autre dudit bâti et dudit corps pour coopérer avec la surface profilée (29) afin que la rotation de la pièce d'actionnement (26) dans un sens et un sens opposé induise respectivement une élévation et un abaissement du corps (28) pour amener le mobile de chronographe (10) dans la configuration respectivement débrayée et embrayée et **en ce que** le mécanisme de chronographe comporte en outre un organe de découplage (34) agencé partiellement entre la flasque (18) et le corps (28) pour que la rotation du corps (28) ne soit pas transmise à ladite flasque (18).

2. Mécanisme de chronographe selon la revendication 1, **caractérisé en ce que** la surface profilée est située sur la face inférieure (29) du corps (28) et **en ce que** ledit au moins un élément (62) est solidaire de la platine (60) ou d'un pont du bâti.

3. Mécanisme de chronographe selon la revendication 2, **caractérisé en ce que** la surface profilée de la face inférieure (29) du corps (28) comporte au moins un logement (30) comportant un fond (30a) destiné à accueillir ledit au moins un élément d'actionnement (62) et une face inclinée (30b) s'étendant du fond à ladite face inférieure (29) afin que la rotation du corps (28) induise son élévation ou son abaissement par l'action de l'élément d'actionnement (62) sur la face inclinée (30b) dudit au moins un logement (30).

4. Mécanisme de chronographe selon la revendication précédente, **caractérisé en ce que** le corps (28) comporte trois logements sur sa face inférieure (29) destinés chacun à coopérer avec l'un de trois éléments d'actionnement (62).

5. Mécanisme de chronographe selon l'une des revendications précédentes, **caractérisé en ce que** ledit corps (28) est de forme annulaire.

6. Mobile de chronographe selon la revendication précédente, **caractérisé en ce que** l'organe de découplage (34) comporte une partie fixe (36) agencée pour être fixée à la platine ou à un pont du mouvement horloger, un élément annulaire (38) agencé à l'intérieur de la partie fixe (36) pour être en appui contre une face supérieure du corps annulaire (28) et pour venir agir sur un bord annulaire (19) de la flasque (18) pour surélever celle-ci par rapport au mobile de débrayage (24) ainsi qu'au moins un organe élastique (40) reliant la partie fixe (36) à l'élément annulaire (38).

7. Mécanisme de chronographe selon la revendication précédente, **caractérisé en ce que** ledit au moins un organe élastique est sous la forme de plusieurs lames flexibles (40) s'étendant le long de l'élément annulaire (38).

8. Mécanisme de chronographe selon l'une des revendications précédentes, **caractérisé en ce que** l'organe de contrainte (22) comporte une partie centrale (22a) montée sur l'axe de chronographe (12) et plusieurs pattes (22b) en appui contre une surface tronconique (20) de la flasque (18).

9. Mécanisme de chronographe selon l'une des revendications précédentes, **caractérisé en ce qu'**il comporte en outre un pignon de seconde (16) solidaire du mobile d'embrayage (24) et agencé pour être en prise avec un train de rouage du mouvement horloger.

10. Mécanisme de chronographe selon l'une des revendications 1 à 8, **caractérisé en ce que** le mobile d'embrayage est sous la forme d'une roue des secondes d'un rouage de finissage du mouvement horloger.

11. Mécanisme de chronographe selon l'une des revendications précédentes, comportant en outre une roue à colonne (45) dotée d'un rochet (46), une commande de poussoir (42) agencée pour basculer sous l'action d'une pression sur un poussoir, un cliquet (44) actionnable par la commande de poussoir (42) et agencé pour coopérer avec la roue à colonnes ainsi qu'une bascule (48) coopérant avec la roue à colonnes par l'intermédiaire d'un bec (49), la bascule (48) étant configurée pour agir directement ou indirectement sur le moyen d'actionnement (32) de la pièce d'actionnement (26) de la flasque (18) de sorte que le pivotement de la bascule (48) amène le mobile de chronographe (10) d'une configuration débrayée à une configuration embrayée et vice versa.

12. Mouvement horloger comprenant le mécanisme de chronographe selon l'une des revendications précédentes.

13. Pièce d'horlogerie comportant le mouvement horloger selon la revendication 12.
